# EUROPÄISCHE PATENTSCHRIFT

(11) **EP 1 747 735 B1**
(45) Veröffentlichungstag und Bekanntmachung des Hinweises auf die Patenterteilung: **10.12.2008**
(21) Anmeldenummer: 06011364.4
(22) Anmeldetag: 01.06.2006
(51) Int. Cl.: A47G 21/00

(54) **Verpackung**
Packaging
Emballage

(30) Priorität: 26.07.2005 DE 102005035508
(43) Veröffentlichungstag der Anmeldung: 31.01.2007
(62) Teilanmeldung aus: 07123495.9
(73) Patentinhaber: Atar, Mustafa, 36304 Alsfeld (DE)
(72) Erfinder: Atar, Mustafa, 36304 Alsfeld (DE)
(74) Vertreter: Tappe, Hartmut

(56) Entgegenhaltungen:
- EP-A- 0 858 951
- EP-A- 1 203 726
- EP-A- 1 481 919
- DE-U1-3202004 002 97

## Beschreibung

Die Erfindung betrifft eine Verpackung für Lebensmittel, insbesondere für Speisen, wie Döner, Pita oder dergleichen, gemäß dem Oberbegriff des Anspruchs 1.

Verpackungen für Speisen wie Döner, Pita oder ähnliche Fast-Food-Produkte, sind aus dem Stand der Technik bekannt. So offenbart die DE 20 2004 002 973 U1 eine Aluminiumfolientasche zur Aufnahme von Lebensmitteln, wobei die Tasche eine Kammer definiert, die zwei offene Oberseiten mit zwei Rändern, einen geschlossenen Boden und geschlossene Seitenränder hat.

Bei dieser Tasche ist die Tasche aus zwei im Wesentlichen ebenen Aluminiumfolienblättern gebildet, welche im Wesentlichen gleiche Dimension haben, wobei diese Aluminiumfolienblätter in einer parallelen, sich gegenüberliegenden Konfiguration positioniert sind, eine viereckige Form aufweisen und entlang des gemeinsamen Bodens aus zwei im Winkel zueinander stehenden Seiten einen spitzen Boden bilden.

Eine andere Ausführungsform der Erfindung sieht einen halbbogenförmigen Boden oder einen geraden Boden vor.

Die aus dem Stand der Technik bekannte Tasche weist eine Kammer auf, die so bemessen ist, dass sich die Güter, die darin aufgenommen werden, unter dem Rand der Öffnung befinden, wodurch ermöglicht wird, dass die Tasche verschlossen werden kann.

Nachteilig an der aus dem Stand der Technik bekannten Tasche ist jedoch, dass der Bodenbereich der Tasche geschlossene Seitenränder aufweist, wobei die Tasche von einer horizontal verlaufenden Mittellinie getrennt wird, die die Tasche in eine Kammer und einen überstehenden Rand teilt. Dadurch kann der oberhalb der horizontalen Mittellinie verlaufende überstehende Rand, vor allem bei mit Lebensmitteln befülltcr Tasche, nur sehr schlecht zum Bereich des Kammerbodens hin abgeknickt werden, da sich entlang der horizontalen Mittellinie eine relativ steife Zone bildet.

Die Druckschrift EP-A-0 858 951 offenbart in Figur 5 eine Verpackung für Lebensmittel, insbesondere für Speisen, wobei die Verpackung aus zumindest zwei miteinander in Kontakt stehenden Lagen eines Verpackungsmaterials gebildet wird, und wobei die Verpackung eine im Wesentlichen viereckige Form aufweist, wobei die Verpackung zumindest eine tütenförmige Kammer bildet, und wobei die Verpackung in ihrem oberen Bereich einen mit zumindest bereichsweise offenen Seitenrändern versehenen, über Eck verlaufenden Aufnahmebereich und einen im unteren Bereich der Verpackung mit zumindest bereichsweise geschlossenen Seitenrändern versehenen, über Eck verlaufenden Bodenbereich aufweist, wobei die Lagen des Verpackungsmaterials so miteinander verbunden sind, dass zwischen den Lagen ein im Wesentlichen L-förmiger Kontaktbereich vorgesehen ist, wobei der L-förmige Kontaktbereich, ausgehend von einem Tütengrund der Kammer, in zwei Richtungen verläuft.

Ausgehend von diesem Stand der Technik ist es daher die Aufgabe der vorliegenden Erfindung, eine Verpackung für Lebensmittel zu schaffen, die die aus dem Stand der Technik bekannten Nachteile nicht aufweist.

Diese Aufgabe wird durch eine Verpackung nach der Lehre des Anspruchs 1 gelöst.

Vorteilhafte Ausgestaltungen der Erfindung sind Gegenstand der Unteransprüche.

Erfindungsgemäß weist die Verpackung unter Bildung zweier Lagen eines Verpackungsmaterials eine im Wesentlichen viereckige Form auf, wobei die Verpackung zumindest eine tütenförmige Kammer bildet, und wobei die Verpackung in ihrem oberen Bereich einen mit zumindest bereichsweise offenen Seitenrändern versehenen, über Eck verlaufenden Aufnahmebereich und einen im unteren Bereich der Verpackung mit zumindest bereichsweise geschlossenen Seitenrändern versehenen, über Eck verlaufenden Bodenbereich aufweist. Die Verpackung ist dadurch gekennzeichnet, dass die Lagen des Verpackungsmaterials so miteinander verbunden sind, dass zwischen den Lagen ein im Wesentlichen L-förmiger Kontaktbereich vorgesehen ist, wobei der L-förmige Kontaktbereich ausgehend von einem Tütengrund der Kammer in zwei Richtungen verlaufend einen zumindest geringfügigen Abstand zu den offenen Seitenrändern des Aufnahmebereichs aufweist. Durch diese Tatsache kann ein wesentlich einfacheres Abknicken einer oberen Lage des Aufnahmebereichs ermöglicht werden, wodurch auch ein einfacheres Zusammenfalten des offenen Aufnahmebereichs ermöglicht werden kann.

Unter einem L-förmigen Kontaktbereich ist bevorzugt, jedoch keineswegs ausschließlich, ein mit gleich langen Schenkeln ausgebildeter Kontaktbereich zu verstehen. Der L-förmige Kontaktbereich kann dabei in der Art einer Klebe-, Schweiß- und/oder Siegelnaht ausgebildet sein. Ferner kann vorgesehen sein, dass der L-förmige Kontaktbereich, im Bereich des Tütengrundes der Kammer, eine verstärkte bzw. vergrößerte und im Wesentlichen dreieckig ausgebildete Klebefläche aufweisen kann, um die Kammer bzw. die Verpackung im Bereich des Tütengrundes zu verstärken.

Eine weitere Ausführungsform der Erfindung sieht vor, dass der L-förmige Kontaktbereich aus einem lebensmittelechten Klebehaftstoff bestehen kann. Dies hat den Vorteil, dass die Lebensmittel, welche in der Verpackung aufgenommen werden, in jedem Fall frei von Ausdünstungen oder Geschmacksbeeinträchtigungen durch einen unvorteilhaften Klebehaftstoff sind.

Des Weiteren ist vorgesehen, dass alle an der Verpackung vorgesehenen Lagen gleich groß und einander überdeckend ausgebildet sind.

Es ist aber auch denkbar, dass die Lagen der Verpackung unterschiedlich groß ausgebildet sind, wobei zumindest eine Lage im Aufnahmebereich im Bereich der Seitenränder einen Lagenüberstand aufweisen kann.
Dabei können die einzelnen Lagen so angeordnet sein, dass sich ein gleich großer Lagenüberstand ergibt. Es ist aber auch vorstellbar, dass die einzelnen Lagen so angeordnet sind, dass sich ein unterschiedlich großer Lagenüberstand im Bereich der Seitenränder der Verpackung ergibt.

Ferner ist vorstellbar, dass an der Verpackung eine dritte Lage vorgesehen sein kann, wobei die dritte Lage unter Bildung einer zusätzlichen Kammer mit der Verpackung verbunden ist. Das Vorsehen einer zusätzlichen Kammer hat den Vorteil, dass in der Hauptkammer der Verpackung das Lebensmittel selber aufgenommen werden kann, während in der zusätzlichen Kammer beispielsweise Beilagen, wie z.B. Soßen oder dergleichen, aufgenommen werden können.

Eine weitere bevorzugte Ausführungsform der Erfindung kann vorsehen, dass die dritte Lage in der Art einer Serviette ausgebildet ist. Dies hat den Vorteil, dass auf ein Mitführen einer separaten Serviette verzichtet werden kann. Vorteilhafter Weise ist die Serviette dabei so an der Verpackung angeordnet, dass die Serviette nicht mit dem eigentlichen Lebensmittel in Berührung kommt. Jedoch ist es möglich, im Zwischenraum zwischen Serviette und zweiter Lage insbesondere trockene bzw. nicht fettende Gewürze oder Ähnliches zu lagern, um dem Kunden ein nachträgliches Würzen der Speise zu ermöglichen. Die Serviette bzw. die dritte Lage kann dabei bevorzugt lösbar als Abreißlage, z.B. mit Hilfe einer Perforierung und/oder unlösbar mit der Verpackung verbunden sein. Weiterhin ist denkbar die Verpackung so auszubilden, dass an der Verpackung mehrere Kammern definiert werden können bzw. beidseitig an der Verpackung Servietten und/oder Kammern vorgesehen sein können, wobei die Verpackung dann aus einer Vielzahl von einzelnen Lagen bestehen kann.

Eine besonders bevorzugte Ausführungsform einer Verpackung sieht vor, dass diese aus einem insbesondere gegen Fette und Öle beständigen Papier ausgebildet sein kann. Dies ist insbesondere bei fettigen bzw. stark nässenden Speisen, wie z.B. Döner oder Pita, von Vorteil.

Es ist aber auch denkbar, dass die Verpackung aus einer nass- oder wasserfesten und/oder gegen Wasserdampf und insbesondere gegen Öle und Fette beständigen Folie ausgebildet sein kann.

Eine besonders bevorzugte Ausführungsform der Erfindung sieht vor, dass die Verpackung mit zumindest einer Lage aus einer heißsiegelfähigen Folie bzw. einem heißsiegelfähigem Papier oder dergleichen hergestellt sein kann. Dies hat den Vorteil, dass eine einfache und zudem kostengünstige Herstellung der Verpackung realisiert werden kann.

Des Weiteren ist denkbar, dass die Verpackung mit zumindest einer Lage aus kaschierter und/oder unkaschierter Aluminiumfolie hergestellt sein kann. Vorteilhaft hierbei wären die besonders guten Isoliereigenschaften der Verpackung.

Die Verpackung selber kann als vereinzelte Verpackung ausgebildet sein, wobei die Vorteile einer vereinzelten Verpackung in einer guten Handhabbarkeit und einem geringen Platzbedarf bestünden.

Es ist aber auch denkbar, die Verpackung als Rolle bzw. Rollenware auszubilden, wobei die einzelnen Verpackungseinheiten unter Bildung einer Verpackungsanordnung lösbar miteinander verbunden sein können. Der Vorteil einer als Rollenware ausgebildeten Verpackung liegt darin, dass in einfacher Art und Weise sehr große Stückzahlen der Verpackung zur Verfügung gestellt werden können.

Um eine einfache und gut lösbare Verbindung der einzelnen Verpackungseinheiten zu gewährleisten, kann zwischen einer ersten Verpackungseinheit und einer nächsten Verpackungseinheit eine Schwächungslinie vorgesehen sein. Mithilfe dieser Schwächungslinie ist ein einfaches Abtrennen einer Verpackungseinheit vom Rollenverbund möglich. Die Schwächungslinie selber kann in der Art einer Perforierung oder dergleichen hergestellt sein.

Im Folgenden wird die Erfindung an Hand lediglich Ausführungsbeispiele zeigender Zeichnungen näher erläutert.

Es zeigen:
- **Fig. 1**: in schematischer Darstellung ein erstes Ausführungsbeispiel einer Verpackung;
- **Fig. 2**: eine zweite Ausführungsform einer Verpackung;
- **Fig. 3**: eine dritte Ausführungsform einer Verpackung;
- **Fig. 4**: eine Verpackung mit einer zusätzlichen Kammer;
- **Fig. 5**: in schematischer Darstellung eine aus drei Lagen bestehende Verpackung;
- **Fig. 6**: ein schematisch dargestelltes Herstellungsverfahren einer Verpackung;
- **Fig. 7**: die Draufsicht auf eine erste Lage Verpackungsmaterial;
- **Fig. 8**: in Draufsicht die Darstellung von zwei Lagen Verpackungsmaterial;
- **Fig. 9**: eine als Rollenware ausgebildete Verpackung.

**Fig. 1** zeigt in schematischer Darstellung eine erste Ausführungsform einer Verpackung 01. Die Verpackung 01 besteht aus den Lagen 02 und 03 eines Verpackungsmaterials welche im Wesentlichen gleich groß und einander überdeckend ausgebildet sind, wobei sich durch die gegenüberliegende überdeckende Anordnung der einzelnen Lagen 02 und 03 umlaufend fluchtende Seitenränder der Lagen 02, 03 ergeben. Die Verpackung 01 weist ferner eine im Wesentlichen viereckige Form auf, wobei die Verpackung 01 eine tütenförmige Kammer 04 bildet, und wobei die Verpackung 01 in ihrem oberen Bereich einen mit zumindest bereichsweise offenen Seitenrändern versehenen, über Eck verlaufenden Aufnahmebereich 05 und einen im unteren Bereich der Verpackung 01 angeordneten, mit zumindest bereichsweise geschlossenen Seitenrändern versehenen, über Eck verlaufenden Bodenbereich 06 aufweist.

Die Lagen 02 und 03 der Verpackung 01 sind so miteinander verbunden, dass zwischen den Lagen 02 und 03 ein im Wesentlichen L-förmiger Kontaktbereich 07 vorgesehen ist, wobei der L-förmige Kontaktbereich 07, ausgehend vom Tütengrund der Kammer 04, in zwei Richtungen verlaufend, einen zumindest geringfügigen Abstand 08 und 09 zu den offenen Seitenrändern des Aufnahmebereichs 05 aufweist. Dadurch wird ein sehr einfaches Umknicken bzw. Umschlagen der Lagen 02 und/oder 03 in Richtung des Tütengrundes der Kammer 04 ermöglicht.

**Fig. 2** zeigt eine zweite Ausführungsform einer Verpackung 10, wobei die Verpackung 10 von zwei Lagen 11 und 12 eines Verpackungsmaterials gebildet wird, wobei die Lagen 11 und 12 hier unterschiedlich groß ausgebildet sind, und wobei die Lage 11 im Aufnahmebereich im Bereich der Seitenränder 16 und 17 einen Lagenüberstand zur Lage 12 bzw. zu den Seitenrändern 14 und 15 aufweist. Der L-förmige Kontaktbereich 18 erstreckt sich bei dieser Ausführungsform mit seiner Schenkellänge über die gesamte Breite der Lage 12. Die Lage 12 ist ferner so dimensioniert, dass der L-förmige Kontaktbereich 18 die Abstände 19 und 20 zu den Seitenrändern 16 und 17 der Lage 11 definiert.

**Fig. 3** zeigt eine nächste Ausführungsform einer Verpackung 21, wobei die Verpackung 21 aus einer großen, im Wesentlichen viereckigen Lage 22 und einer kleineren, einen horizontal verlaufenden Seitenrand aufweisenden Lage 23 besteht. Die Lage 23 ist gemäß **Fig. 1** mit der Lage 22 verbunden. Bei Bedarf kann die größere Lage 22 über die kleinere Lage 23 geschlagen werden, wodurch ein besonders schnelles und einfaches Einpacken von Lebensmitteln ermöglicht werden kann.

**Fig. 4** zeigt eine weitere Ausführungsform einer Verpackung 25, wobei die Verpackung 25 neben einer ersten Lage 26 und einer zweiten Lage 27, unter Bildung einer zusätzlichen Kammer 28, eine dritte Lage 29 aufweist. Die zweite Lage 27 ist gemäß den bereits beschriebenen **Fig. 1** bis **Fig. 3** an der Lage 26 befestigt. Die Kammer 28 ist bei dieser Ausführungsform unlösbar an der Lage 27 bzw. 26 vorgesehen und kann zur Aufnahme von Soßen, Gewürzen bzw. Gabeln oder Ähnlichem dienen.

**Fig. 5** zeigt eine weitere Ausführungsform einer Verpackung 30, wobei die Verpackung 30 drei Lagen 31, 32 und 33 aufweist, und wobei die Lage 33 in der Art einer Serviette ausgebildet ist. Die Lage 33 ist als Abreißlage ausgebildet und kann bei Bedarf von der Lage 32 abgetrennt werden. Bei Bedarf kann ferner in der zwischen Lage 33 und Lage 32 gebildeten Kammer 34 ein Gewürz oder Ähnliches gelagert werden. Ferner ist an der Verpackung 30 ein verstärkter Tütengrund 34a vorgesehen, wobei der verstärkte Tütengrund 34a im spitzen Bodenbereich der Kammer 34 bzw. der Verpackung 30 vorgesehen ist, und wobei der verstärkte Bodenbereich 34a eine im Wesentlichen dreieckige Klebefläche definiert.

**Fig. 6** zeigt ein schematisches Herstellungsverfahren einer Verpackung. Dabei sind zwei als Rollenware ausgebildete Lagen 35 und 36 Verpackungsmaterial vorgesehen, wobei die Lage 35 über Umlenkwalzen 37 und 38 im Wesentlichen fluchtend über der Lage 36 verläuft. Gegenüber der Umlenkwalze 38 ist eine Walze 39 vorgesehen, mit der die beiden Lagen 35 und 36 nach Aufbringen eines mittels Vorrichtung 40 abgegebenen Haftstoffes gegeneinander verpresst werden. Im weiteren Verlauf werden die aneinander gepressten Lagen 35 und 36 mittels einer Vorrichtung 41 quer zur Bahnlaufrichtung der Lagen 35 bzw. 36 mit Schwächungslinien versehen.

**Fig. 7** zeigt in Draufsicht einen Abschnitt einer ersten Lage 42 eines Verpackungsmaterials, wobei auf der Lage 42 mehrere L-förmige Verbindungsbereiche 43a vorgesehen sind. Die L-förmigen Verbindungsbereiche 43a sind in gleichbleibendem Abstand auf der Lage 42 angeordnet. Die L-förmigen Verbindungsbereiche 43a sind so ausgebildet, dass zwei im Wesentlichen gleich lange Schenkel 44 und 45 gebildet werden.

**Fig. 8** zeigt den Abschnitt der Lage 42 gemäß Fig. 7 nach Aufbringen einer zweiten Lage 46, wobei die Lage 46 fluchtend zur Lage 42 auf dieser angeordnet ist. Die beiden Lagen 42 und 46 sind über die L-förmigen Kontaktbereiche 43 miteinander verbunden. Des Weiteren sind die Lagen 42 und 46 mit einer quer zur Bahnrichtung verlaufenden Schwächungslinie 47 versehen, wobei die Schwächungslinie 47 jeweils unmittelbar neben dem L-förmigen Kontaktbereich 43 quer zur Bahnlaufrichtung des Verpackungsmaterials vorgesehen ist.

**Fig. 9** zeigt eine als Rollenware ausgebildete Verpackungsanordnung 48. Die einzelnen Verpackungseinheiten sind über Schwächungslinien 49 lösbar miteinander Verbunden. Jede Verpackungseinheit weist einen L-förmigen Kontaktbereich 50 auf, wobei der L-förmige Kontaktbereich 50 einen Abstand 51 bzw. 52 zu den jeweils offenen Seitenrändern 54 und 55 des Aufnahmebereichs 53 aufweist. Die Verpackungsanordnung 48 weist einen Wickelkern 56 auf, in dem eine Walze oder dergleichen einer Spendervorrichtung verlaufen kann, wobei die Verpackungseinheiten je nach Bedarf in horizontaler oder vertikaler Ausrichtung abgerollt werden können.

## Patentansprüche

1. Verpackung (01,10,21,25,30) für Lebensmittel, insbesondere für Speisen, wie Döner, Pita oder dergleichen, wobei die Verpackung (01,10,21,25,30) aus zumindest zwei miteinander in Kontakt stehenden Lagen (02,03,11,12,22,23,26,27,29,31,32,33,42,46) eines Verpackungsmaterials gebildet wird, und wobei die Verpackung (01,10,21,25,30) eine im Wesentlichen viereckige Form aufweist, wobei die Verpackung (01,10,21,25,30) zumindest eine tütenförmige Kammer (04,13) bildet, und wobei die Verpackung (01,10,21,25,30) in ihrem oberen Bereich einen mit zumindest bereichsweise offenen Seitenrändern (14,15,16,17,54,55) versehenen, über Eck verlaufenden Aufnahmebereich (05,53) und einen im unteren Bereich der Verpackung (01,10,21,25,30) mit zumindest bereichsweise geschlossenen Seitenrändern versehenen, über Eck verlaufenden Bodenbereich (06) aufweist, wobei
die Lagen (02,03,11,12,22,23,26,27,29,31,32,33,42,46) des Verpackungsmaterials so miteinander verbunden sind, dass zwischen den Lagen (02,03,11,12,22,23,26,27,29,31,32,33,42,46) ein im Wesentlichen L-förmiger Kontaktbereich (07,18,24,43,50) vorgesehen ist, wobei der L-förmige Kontaktbereich (07,18,24,43,50), ausgehend von einem Tütengrund der Kammer (04,13) in zwei Richtungen verlaufend, einen zumindest geringfügigen Abstand (08,09,19,20,51,52) zu den offenen Seitenrändern (14,15,16,17,54,55) des Aufnahmebereichs (05,53) aufweist.

2. Verpackung nach Anspruch 1,
**dadurch gekennzeichnet,**
**dass** der L-förmige Kontaktbereich (07,18,24,43,50) in der Art einer Klebe-, Schweiß- und/oder Siegelnaht ausgebildet ist.

3. Verpackung nach Anspruch 1 oder 2,
**dadurch gekennzeichnet,**
**dass** der L-förmige Kontaktbereich (07,18,24,43,50) aus einem lebensmittelechten Klebehaftstoff besteht.

4. Verpackung nach einem der Ansprüche 1 bis 3,
**dadurch gekennzeichnet,**
**dass** alle an der Verpackung (01,10,21,25,30) vorgesehenen Lagen (02,03,11,12,22,23,26,27,29,31,32,33,42,46) gleich groß und einander überdeckend ausgebildet sind.

5. Verpackung nach einem der Ansprüche 1 bis 4,
**dadurch gekennzeichnet,**
**dass** die Lagen (02,03,11,12,22,23,26,27,29,31,32,33,42,46) der Verpackung (01,10,21,25,30) unterschiedlich groß ausgebildet sind, wobei zumindest eine Lage (02,03,11,12,22,23,26,27,29,31,32,33,42,46) im Aufnahmebereich (05,53) im Bereich der Seitenränder einen Lagenüberstand aufweist.

6. Verpackung nach einem der Ansprüche 1 bis 5,
**dadurch gekennzeichnet,**
**dass** an der Verpackung (01,10,21,25,30) eine dritte Lage (02,03,11,12,22,23,26,27,29,31,32,33,42,46) vorgesehen ist, wobei die dritte Lage (02,03,11,12,22,23,26,27,29,31,32,33,42,46) unter Bildung einer zusätzlichen Kammer (28,34) mit der Verpackung (01,10,21,25,30) verbunden ist.

7. Verpackung nach einem der Ansprüche 1 bis 6,
**dadurch gekennzeichnet,**
**dass** an der Verpackung (01,10,21,25,30) eine dritte Lage (02,03,11,12,22,23,26,27,29,31,32,33,42,46) vorgesehen ist, wobei die dritte Lage (02,03,11,12,22,23,26,27,29,31,32,33,42,46) in der Art einer Serviette ausgebildet ist.

8. Verpackung nach einem der Ansprüche 1 bis 7,
**dadurch gekennzeichnet,**
**dass** die Verpackung (01,10,21,25,30) aus einem insbesondere gegen Fette und Öle beständigen Papier ausgebildet ist.

9. Verpackung nach einem der Ansprüche 1 bis 8,
**dadurch gekennzeichnet,**
**dass** die Verpackung (01,10,21,25,30) aus einer nassfest und/oder wasserfest und/oder wasserdampfbeständigen und insbesondere gegen Öle und Fette beständigen Folie ausgebildet ist.

10. Verpackung nach einem der Ansprüche 1 bis 9,
**dadurch gekennzeichnet,**
**dass** die Verpackung (01,10,21,25,30) mit zumindest einer Lage (02,03,11,12,22,23,26,27,29,31,32,33,42,46) aus einer heißsiegelfähigen Folie bzw. einem heißsiegelfähigen Papier oder dergleichen hergestellt ist.

11. Verpackung nach einem der Ansprüche 1 bis 10,
**dadurch gekennzeichnet,**
**dass** die Verpackung (01,10,21,25,30) mit zumindest einer Lage (02,03,11,12,22,23,26,27,29,31,32,33,42,46) aus kaschierter und/oder unkaschierter Aluminiumfolie hergestellt ist.

12. Verpackung nach einem der Ansprüche 1 bis 11,
**dadurch gekennzeichnet,**
**dass** die Verpackung (01,10,21,25,30) als vereinzelte Verpackung (01,10,21,25,30) ausgebildet ist.

13. Verpackung nach einem der Ansprüche 1 bis 12,
**dadurch gekennzeichnet,**
**dass** die Verpackung (01,10,21,25,30) als Rolle bzw. Rollenware ausgebildet ist, wobei die einzelnen Verpackungseinheiten unter Bildung einer Verpackungsanordnung (48) lösbar miteinander verbunden sind.

14. Verpackung nach Anspruch 13,
**dadurch gekennzeichnet,**
**dass** zur lösbaren Verbindung zwischen einer ersten Verpackungseinheit und einer nächsten Verpackungseinheit eine Schwächungslinie (47,49) vorgesehen ist.

## Claims

1. Packaging (01, 10, 21, 25, 30) for food, in particular meals such as doner kebabs, pitta breads or the like, wherein the packaging (01, 10, 21, 25, 30) is formed from at least two layers (02, 03, 11, 12, 22, 23, 26, 27, 29, 31, 32, 33, 42, 46) of a packaging material, which layers are in contact with each other, and wherein the packaging (01, 10, 21, 25, 30) has an essentially square shape, wherein the packaging (01, 10, 21, 25, 30) forms at least one bag-shaped chamber (04, 13), and wherein the packaging (01, 10, 21, 25, 30) has in its upper region an accommodation region (05, 53), which is provided with lateral edges (14, 15, 16, 17, 54, 55), which are open at least in some regions, and runs around the corner, and a base region (06), which is provided in the lower region of the packaging (01, 10, 21, 25, 30) with lateral edges, which are closed at least in some regions, and runs around the corner, wherein:
the layers (02, 03, 11, 12, 22, 23, 26, 27, 29, 31, 32, 33, 42, 46) of the packaging material are connected to each other in such a manner that an essentially L-shaped contact region (07, 18, 24, 43, 50) is provided between the layers (02, 03, 11, 12, 22, 23, 26, 27, 29, 31, 32, 33, 42, 46), wherein the L-shaped contact region (07, 18, 24, 43, 50) has, starting from the bottom of the chamber (04, 13), running in two directions, an at least slight distance (08, 09, 19, 20, 51, 52) from the open lateral edges (14, 15, 16, 17, 54, 55) of the accommodation region (05, 53).

2. Packaging according to Claim 1,
**characterised in that**
the L-shaped contact region (07, 18, 24, 43, 50) has an adhesively bonded, welded or sealed seam type configuration.

3. Packaging according to Claim 1 or 2,
**characterised in that**
the L-shaped contact region (07, 18, 24, 43, 50) consists of a food-safe pressure-sensitive adhesive material.

4. Packaging according to one of Claims 1 to 3,
**characterised in that**
all the layers (02, 03, 11, 12, 22, 23, 20, 27, 29, 31, 32, 33, 42, 46), which are provided on the packaging (01, 10, 21, 25, 30) are equally sized and are configured so as to cover one another.

5. Packaging according to one of Claims 1 to 4,
**characterised in that**
the layers (02, 03, 11, 12, 22, 23, 26, 27, 29, 31, 32, 33, 42, 46) of the packaging (01, 10, 21, 25, 30) are configured to have different sizes, wherein at least one layer (02, 03, 11, 12, 22, 23, 26, 27, 29, 31, 32, 33, 42, 46) has a protrusion in the accommodation region (05, 53) in the region of the lateral edges.

6. Packaging according to one of Claims 1 to 5,
**characterised in that**
a third layer (02, 03, 11, 12, 22, 23, 26, 27, 29, 31, 32, 33, 42, 46) is provided on the packaging (01, 10, 21, 25, 30), wherein the third layer (02, 03, 11, 12, 22, 23, 26, 27, 29, 31, 32, 33, 42, 46) is connected to the packaging (01, 10, 21, 25, 30), forming an additional chamber (28, 34).

7. Packaging according to one of Claims 1 to 6,
**characterised in that**
a third layer (02, 03, 11, 12, 22, 23, 26, 27, 29, 31, 32, 33, 42, 46) is provided on the packaging (01, 10, 21, 25, 30), wherein the third layer (02, 03, 11, 12, 22, 23, 26, 27, 29, 31, 32, 33, 42, 46) has a serviette-type configuration.

8. Packaging according to one of Claims 1 to 7,
**characterised in that**
the packaging (01, 10, 21, 25, 30) is configured from a paper, which is resistant to fats and oils.

9. Packaging according to one of Claims 1 to 8,
**characterised in that**
the packaging (01, 10, 21, 25, 30) is configured from a foil, which is resistant to damp and/or water and/or steam and in particular to oils and fats.

10. Packaging according to one of Claims 1 to 9,
**characterised in that**
the packaging (01, 10, 21, 25, 30) is fabricated with at least one layer (02, 03, 11, 12, 22, 23, 26, 27, 29, 31, 32, 33, 42, 46) consisting of a heat-sealable foil or a heat-sealable paper or the like.

11. Packaging according to one of Claims 1 to 10,
**characterised in that**
the packaging (01, 10, 21, 25, 30) is fabricated with at least one layer (02, 03, 11, 12, 22, 23, 26, 27, 29, 31, 32, 33, 42, 46) consisting of a concealed and/or unconcealed aluminium foil.

12. Packaging according to one of Claims 1 to 11,
**characterised in that**
the packaging (01, 10, 21, 25, 30) is configured as isolated packaging (01, 10, 21, 25, 30).

13. Packaging according to one of Claims 1 to 12,
**characterised in that**
the packaging (01, 10, 21, 25, 30) is configured as a roll or rolled goods, wherein the individual packaging units are connected detachably to each other, forming a packaging arrangement (48).

14. Packaging according to Claim 13,
**characterised in that**
a line of weakness (47, 49) is provided between a first packaging unit and a next packaging unit in order to connect them detachably.

## Revendications

1. Emballage (01, 10, 21, 25, 30) pour produits alimentaires, notamment pour des aliments tels que des döner, de la pita ou similaires, l'emballage (01, 10, 21, 25, 30) étant formé par au moins deux couches (02, 03, 11, 12, 22, 23, 26, 27, 29, 31, 32, 33, 42, 46) en contact mutuel d'une matière d'emballage et l'emballage (01, 10, 21, 25, 30) présentant une forme sensiblement carrée, l'emballage (01, 10, 21, 25, 30) formant au moins un compartiment (04, 13) en forme de sachet et l'emballage (01, 10, 21, 25, 30) comportant dans sa zone supérieure une zone de logement (05, 53) munie de bords latéraux (14, 15, 16, 17, 54, 55) au moins ouverts par zones, s'étendant sur le coin et une zone de fond (06) s'étendant sur le coin dans la zone inférieure de l'emballage (01, 10, 21, 25, 30), munie de bords latéraux au moins fermés par zones,
les couches (02, 03, 11, 12, 22, 23, 26, 27, 29, 31, 32, 33, 42, 46) de la matière d'emballage étant assemblées entre elles de sorte qu'entre les couches (02, 03, 11, 12, 22, 23, 26, 27, 29, 31, 32, 33, 42, 46) il soit prévu une zone de contact (07, 18, 24, 43, 50) sensiblement en forme de L, la zone de contact en forme de L (07, 18, 24, 43, 50), s'étendant dans deux directions à partir d'un fond de sachet du compartiment (04, 13) présentant un écart (08, 09, 19, 20, 51, 52) au moins infime par rapport aux bords latéraux ouverts (14, 15, 16, 17, 54, 55) de la zone de logement (05, 53).

2. Emballage selon la revendication 1, **caractérisé en ce que** la zone de contact en forme de L (07, 18, 24, 43, 50) est formée à la manière d'un joint par collage, par soudure et/ou par scellement.

3. Emballage selon la revendication 1 ou 2, **caractérisé en ce que** la zone de contact en forme de L (07, 18, 24, 43, 50) consiste dans un adhésif alimentaire.

4. Emballage selon l'une quelconque des revendications 1 à 3, **caractérisé en ce que** toutes les couches (02, 03, 11, 12, 22, 23, 26, 27, 29, 31, 32, 33, 42, 46) prévues sur l'emballage (01, 10, 21, 25, 30) sont conçues de même dimension et pour se recouvrir.

5. Emballage selon l'une quelconque des revendications 1 à 4, **caractérisé en ce que** les couches (02, 03, 11, 12, 22, 23, 26, 27, 29, 31, 32, 33, 42, 46) de l'emballage (01, 10, 21, 25, 30) sont conçues dans différentes dimensions, au moins une couche (02, 03, 11, 12, 22, 23, 26, 27, 29, 31, 32, 33, 42, 46) dans la zone de logement (05, 53) comportant dans la zone des bords latéraux une porte à faux de couches.

6. Emballage selon l'une quelconque des revendications 1 à 5, **caractérisé en ce que** sur l'emballage (01, 10, 21, 25, 30), il est prévu une troisième couche (02, 03, 11, 12, 22, 23, 26, 27, 29, 31, 32, 33, 42, 46), la troisième couche (02, 03, 11, 12, 22, 23, 26, 27, 29, 31, 32, 33, 42, 46) étant assemblée avec l'emballage (01, 10, 21, 25, 30) en formant un compartiment (28, 34) supplémentaire.

7. Emballage selon l'une quelconque des revendications 1 à 6, **caractérisé en ce que** sur l'emballage (01, 10, 21, 25, 30), il est prévu une troisième couche (02, 03, 11, 12, 22, 23, 26, 27, 29, 31, 32, 33, 42, 46), la troisième couche (02, 03, 11, 12, 22, 23, 26, 27, 29, 31, 32, 33, 42, 46) étant réalisée à la manière d'une serviette.

8. Emballage selon l'une quelconque des revendications 1 à 7, **caractérisé en ce que** l'emballage (01, 10, 21, 25, 30) est réalisé dans un papier résistant notamment aux huiles et aux graisses.

9. Emballage selon l'une quelconque des revendications 1 à 8 , **caractérisé en ce que** l'emballage (01, 10, 21, 25, 30) est réalisé dans un film résistant à l'humidité et/ou résistant à l'eau et/ou résistant à la vapeur d'eau et résistant notamment aux huiles et aux graisses.

10. Emballage selon l'une quelconque des revendications 1 à 9, **caractérisé en ce que** l'emballage (01, 10, 21, 25, 30) est fabriqué avec au moins une couche (02, 03, 11, 12, 22, 23, 26, 27, 29, 31, 32, 33, 42, 46) d'un film thermoscellable ou d'un papier thermoscellable ou similaire.

11. Emballage selon l'une quelconque des revendications 1 à 10, **caractérisé en ce que** l'emballage (01, 10, 21, 25, 30) est fabriqué avec au moins une couche (02, 03, 11, 12, 22, 23, 26, 27, 29, 31, 32, 33, 42, 46) de film aluminium contrecollé ou non contrecollé.

12. Emballage selon l'une quelconque des revendications 1 à 11, **caractérisé en ce que** l'emballage (01, 10, 21, 25, 30) est conçu en tant qu'emballage (01, 10, 21, 25, 30) désolidarisé.

13. Emballage selon l'une quelconque des revendications 1 à 12, **caractérisé en ce que** l'emballage (01, 10, 21, 25, 30) est réalisé sous la forme d'un rouleau ou d'un produit en rouleau, les unités d'emballage individuelles étant assemblées de façon amovible entre elles, en formant une configuration d'emballage (48).

14. Emballage selon la revendication 13, **caractérisé en ce que** pour l'assemblage amovible entre une première unité d'emballage et une unité d'emballage suivante, il est prévu une ligne d'affaiblissement (47, 49).
